# FASCICULE DE BREVET EUROPEEN

(11) **EP 4 222 336 B1**
(45) Date de publication et mention de la délivrance du brevet: **01.07.2026**
(21) Numéro de dépôt: 21777227.6
(22) Date de dépôt: 08.09.2021
(51) Int. Cl.: E06C 7/00

(54) **DISPOSITIF DE GESTION DE L'ACCES ET D'USAGE D'UNE ECHELLE**
VORRICHTUNG ZUR VERWALTUNG DES ZUGANGS ZU UND DER VERWENDUNG EINER LEITER
DEVICE FOR MANAGING ACCESS TO AND USE OF A LADDER

(30) Priorité: 30.09.2020 FR 2010000
(43) Date de publication de la demande: 09.08.2023
(73) Titulaire: COUTIER INDUSTRIE, 57970 Basse-Ham (FR)
(72) Inventeur: PELSER, Christian, 57970 Basse-Ham (FR); COUTIER, Virginie, 57970 Basse-Ham (FR); COUTIER, Charles, 57970 Basse-Ham (FR)
(74) Mandataire: Cabinet Boettcher
(86) Numéro de dépôt international: PCT/EP2021/074730
(87) Numéro de publication internationale: WO 2022/069173

(56) Documents cités:
- DE-U1- 202011 102 506
- FR-A1- 2 635 357
- FR-A1- 2 817 902
- US-A1- 2006 076 188

## Description

La présente invention concerne la gestion de l'accès et de l'usage d'une échelle, inclinée ou non, pour condamner cet accès à toute personne non autorisée et permettre l'usage en sécurité de cette échelle pour l'utilisateur autorisé.

### Arrière-plan technologique

Il est connu de condamner l'accès à une échelle, notamment une échelle à crinoline, par un panneau rabattu sur les barreaux inférieurs de celle-ci. En général, ce panneau est équipé d'un opercule supérieur qui est destiné à obturer l'entrée de la crinoline, augmentant ainsi la condamnation.

Il est également connu de condamner l'accès à une échelle notamment inclinée par un panneau rapporté à l'arrière de l'échelle (DE202011102506U1). Il faut noter que cette condamnation est tout à fait rudimentaire et ne permet pas de satisfaire les conditions d'utilisation d'une échelle telle qu'elles sont prescrites par plusieurs normes et règlements concernant le droit du travail, la sécurité et la protection des utilisateurs et la responsabilité des employeurs.

Le document US-2006/076188-A1 décrit un dispositif d'articulation complexe d'un tel panneau à une échelle.

### Objet de l'invention

La présente invention entend proposer un dispositif de condamnation de l'accès à une échelle qui puisse non seulement assurer de manière efficace une interdiction d'accès à toute personne non autorisée mais aussi assurer à l'utilisateur autorisé, un usage de l'échelle en sécurité et avec le plus de confort possible.

### Bref exposé de l'invention

A cet effet, l'invention a pour objet un dispositif de gestion de l'accès et de l'usage d'une échelle selon la revendication 1.

Cet éloignement permet d'obtenir un écartement du panneau par rapport à l'échelle tel que l'utilisateur peut poser le pied de manière correcte sûre et confortable sur le premier barreau, une fois la condamnation effacée.

Le panneau peut affecter différentes formes. La plus simple se résume à une simple tôle montée sur un cadre ou un caisson pour lui conférer une rigidité suffisante. Il peut prendre une forme plus complexe, pour notamment constituer une obturation au moins partielle de l'espace inter-barreaux, soit par emboutissage, soit par découpe d'un panneau en caisson ou cintré (plié) dans le sens longitudinal pour le passage des barreaux, etc...

Dans un mode préféré de réalisation, l'axe de l'articulation du panneau à l'échelle se situe en dessous du bord transversal inférieur du panneau. Des essais ont en effet montré que cette position est celle la plus commode pour l'utilisateur pour d'une part, condamner et décondamner l'accès à l'échelle et d'autre part, pour que, dès les premiers barreaux, il puisse poser confortablement son pied sur ceux-ci.

De manière avantageuse, quand l'échelle est équipée d'une crinoline, le panneau est pourvu en partie supérieure d'un opercule, de largeur inférieure à l'écartement des montants de l'échelle, apte à obturer au moins partiellement le passage interne de la crinoline.

On a constaté que, de manière surprenante, il est plus confortable pour l'utilisateur qui repose sur l'opercule, par exemple lors de la descente ou quand il l'utilise comme palier de repos, que cet opercule, lorsqu'il est engagé dans la crinoline, soit sensiblement parallèle au sol de manière à fournir à l'utilisateur le même ressenti que lorsqu'il est au pied de l'échelle. Cette caractéristique peut être réalisée, soit par un opercule plat mais implanté au sommet du panneau sous un angle légèrement inférieur à 90 degrés, fonction, bien entendu, de l'angle d'inclinaison de l'échelle, soit par un opercule « cylindrique » dont la surface supérieure est centrée sensiblement sur l'axe d'articulation.

Dans certaines variantes de réalisation, la condamnation peut être maintenue en position ouverte, le dispositif, dans lequel le panneau est articulé à l'échelle en partie inférieure, est équipé à cette fin d'un organe de rappel dudit panneau contre la face arrière de l'échelle et d'un mécanisme de retenue du panneau dans son état écarté de l'échelle, porté par l'extrémité de l'opercule éloignée du panneau pour coopérer avec un élément de l'échelle, de préférence un barreau, sous lequel l'opercule traverse le plan de l'échelle.

Dans ce mode de réalisation, le mécanisme de retenue envisagé réside dans une butée escamotable faisant normalement saillie au-dessus de l'extrémité libre du panneau, effaçable, soit par un barreau de l'échelle au passage de cette extrémité, sous ce dernier, à l'ouverture de la condamnation, contre l'effet d'un organe de rappel, soit par une tringlerie de manœuvre comportant, au niveau du pied de l'échelle, un organe d'actionnement manuel d'effacement de cette butée pour permettre le rabattement du panneau sous l'effet de son organe de rappel.

Il est en outre avantageux que le panneau soit verrouillé dans sa position de condamnation, c'est-à-dire quand il est rabattu contre l'échelle. A cet effet, l'invention propose d'équiper le panneau d'un pêne quart de tour qui est normalement engagé dans une gâche portée par l'échelle. Pour dégager le pêne, on aura prévu, d'une part, une clé de manœuvre du pêne agissant soit directement sur ce dernier soit par l'intermédiaire d'une transmission, si la gâche (et l'organe de verrouillage éventuel) est située sur l'échelle à un niveau inaccessible par l'utilisateur au pied de l'échelle et, d'autre part, par une pédale, située sur l'opercule, reliée au pêne par une tringlerie de transmission.

Ainsi, l'utilisateur situé au pied de l'échelle et autorisé à la gravir, peut-il dégager le pêne de sa gâche au moyen d'une clé personnelle dont la possession est la marque de son habilitation. Il pousse ensuite le panneau pour le basculer autour de son articulation inférieure jusqu'à l'enclenchement de la butée de retenue. Après avoir gravi les échelons inférieurs de l'échelle, il actionne avec son pied l'effacement de la butée. Le panneau est alors rappelé automatiquement contre l'échelle et le pêne à nouveau engagé dans la gâche.

A la descente, l'utilisateur, avec son pied, d'une part, actionne la pédale pour dégager le pêne de sa gâche et, d'autre part, repousse vers l'arrière de l'échelle l'opercule jusqu'à l'enclenchement de la butée de retenue ce qui lui permet de poursuivre la descente jusqu'au sol. Il actionne enfin l'organe de manœuvre de la butée pour l'effacer afin de permettre son passage sous le barreau et libérer le rabattement de ce dernier contre la face arrière de l'échelle.

L'invention sera mieux comprise à l'aide de la description donnée ci-après d'un mode de réalisation et de certaines variantes de ce dernier.

### Brève description des dessins

Il sera fait référence aux dessins annexés dans lesquels :
la figure 1 est une vue partielle en perspective d'une échelle équipée du dispositif, montrant plus particulièrement une partie inférieure du panneau de condamnation selon un premier mode de réalisation,
la figure 2 est une vue partielle en perspective d'une échelle équipée du dispositif, montrant plus particulièrement une partie supérieure du panneau de condamnation selon un deuxième mode de réalisation,
la figure 3 est une vue en perspective d'un panneau de condamnation équipé d'un opercule supérieur,
la figure 4 est une vue de côté qui illustre une disposition avantageuse du dispositif selon l'invention,
la figure 5 est une vue en perspective illustrant les moyens de commande du dispositif de l'invention pour un utilisateur autorisé,
la figure 5a est une vue partielle de détail extraite de la figure 5,
la figure 5b est une autre vue partielle de détail extraite de la figure 5,
la figure 6 est une vue en perspective d'une échelle équipée d'un dispositif selon un troisième mode de réalisation,
la figure 7 est une vue en perspective d'une échelle équipée d'un dispositif selon un quatrième mode de réalisation,
la figure 8 est une vue en perspective d'une échelle équipée d'un dispositif selon un cinquième mode de réalisation.

### Description détaillée de l'invention

L'échelle inclinée 1 représentée aux figures 1 et 2 à laquelle s'applique le dispositif de l'invention, comporte des barreaux horizontaux 2 entre deux montants latéraux 3 et 4.
Le dispositif de l'invention comporte un panneau 5 dont la longueur est suffisante pour couvrir plusieurs barreaux 2 de l'échelle 1 et dont la largeur est au moins sensiblement celle de l'échelle prise entre les montants 3 et 4. Ce panneau est conformé de manière que sa section transversale courante possède une partie centrale qui, dans le cas de ces figures, traverse le plan moyen de l'échelle 1 (le plan moyen est le plan parallèle aux barreaux 2 et aux montants 3, 4 et qui passe par le milieu des barreaux et des montants), autrement dit, ladite portion centrale du panneau 5 passe entre les barreaux 2 jusqu'à s'étendre au-delà du plan moyen de l'échelle 1. La fonction de cette configuration est de rendre inaccessible les barreaux 2 de l'échelle 1 en rendant impossible l'appui du pied ou la prise de la main. En effet, la partie centrale du panneau 5 occupe alors suffisamment l'espace entre les barreaux 2 pour empêcher que le pied ou la main de l'utilisateur ne puisse pénétrer cet espace pour prendre appui correctement sur le barreau inférieur ou pour agripper celui-ci. Les barreaux 2 sont alors logés dans des découpes 6 ménagées dans cette partie centrale, lorsque le panneau 5 est rabattu sur l'échelle, ce qui permet à la partie centrale d'occuper en partie l'espace inter-barreaux.

A la figure 1, le panneau 5 est articulé à l'échelle autour d'un axe 7 parallèle aux barreaux 2, par sa partie inférieure et plus précisément au moyen de bras 8 et 9 prolongeant le panneau 5 vers le bas au-delà de son bord inférieur 5a. On comprend que les bras 8, 9 permettent d'avoir un panneau dans lequel l'axe 7 est éloigné du bord inférieur 5a selon une direction longitudinale du panneau 5 (et de l'échelle 1 lorsque le panneau 5 est rabattu contre l'échelle 1). Ainsi, lorsque le panneau est écarté de l'échelle, comme représenté, la partie inférieure du panneau 5 est suffisamment écartée de l'échelle pour que le pied de l'utilisateur puisse prendre un appui correct sur le premier barreau découvert.

A la figure 2, le panneau 5 est articulé à l'échelle 1 qui possède une crinoline 1a, également autour d'un axe transversal 10 par les deux bras 11 et 12 qui prolongent sa partie supérieure au-delà de son bord supérieur 5b. On comprend que les bras 11, 12 permettent d'avoir un panneau dans lequel l'axe 10 est éloigné du bord supérieur 5b selon une direction longitudinale du panneau 5 (et de l'échelle 1 lorsque le panneau 5 est rabattu contre l'échelle 1). Ainsi, comme précédemment, permettre un appui correct du pied de l'utilisateur sur le dernier barreau découvert par le panneau lorsqu'il est écarté de l'échelle.

On notera que le panneau 5 est situé à l'arrière de l'échelle 1 de sorte que l'effet de la pesanteur tend à l'écarter de celle-ci.

La figure 3 représente une variante de réalisation du panneau 5 dans laquelle il est formé d'un caisson dont la face avant 13 possède les découpes 6. Ce caisson définit un espace intérieur entre cette face avant 13 découpée et une face arrière pleine qui permet de loger des mécanismes de commande comme illustré dans ce qui suit. Le panneau comporte un opercule supérieur 14, sensiblement perpendiculaire à la face 13, et dont la largeur est inférieure à l'espacement des montants de l'échelle. Cet opercule est destiné à passer entre deux barreaux 2 pour former un obstacle pour l'accès à l'échelle, notamment si celle-ci est à crinoline, et à constituer un palier de repos pour un utilisateur de l'échelle situé au-dessus du panneau. On notera que cet opercule comporte à son extrémité libre, une pédale 15 et une butée escamotable 16 dont une description plus détaillée sera donnée ci-après.

A la figure 4, on voit un panneau du genre de celui de la figure 3, associé à une échelle 1 pourvue d'une crinoline 1a. Le panneau 5, en plus de l'articulation 7, est rappelé contre l'échelle par un organe de rappel 17, ici une paire de vérins à gaz, à l'encontre de l'effet de la gravité. L'effort de rappel sera réglé de manière que l'utilisateur ne fournisse qu'un effort minimal pour décoller manuellement le panneau 5 de l'échelle 1, aidé en cela par l'effet de la gravité.

On notera, sur cette figure 4, que la surface supérieure de l'opercule 14 n'est pas strictement perpendiculaire au panneau 5. Elle présente un angle A par rapport à ce panneau qui dépend de l'angle d'inclinaison B de l'échelle 1 par rapport à l'horizontale (au sol), de manière que lorsque le panneau 5 est rabattu contre l'échelle 1, l'utilisateur qui repose sur l'opercule 14 ait un ressenti semblable à celui qu'il a lorsqu'il est au pied de l'échelle 1 à la fin de la descente ou au début de la montée. Ainsi, à titre d'exemple, lorsque l'inclinaison B de l'échelle 1 est de 80 degrés, l'angle entre le panneau et la surface supérieure de l'opercule est de 84 degrés, à quelques degrés près, notamment pour tenir compte de la proximité que doit conserver le bout de l'opercule avec le barreau 2 de l'échelle 1 sous lequel il passe, dans le but de mettre en œuvre une butée de maintien de l'état écarté du panneau 5 comme décrit ci-dessous.

Aux figures 3 et 4, on a aussi représenté, d'une part un poussoir 18 et d'autre part un barillet 19, par exemple celui d'une serrure à clé.

On retrouve ces deux éléments sur les figures 5, 5a et 5b.

La figure 5 est donc un schéma qui montre les différents mécanismes permettant à l'utilisateur de manœuvrer le dispositif de l'invention afin de satisfaire aux exigences réglementaires les plus récentes en matière de sécurité et d'ergonomie. Plus précisément, les mécanismes représentés sont des organes de transmission, reliant d'une part un pêne P de verrouillage de la condamnation au barillet 19 inférieur et à la pédale supérieure 15 de manœuvre de ce pêne P et, d'autre part reliant la butée escamotable 16 au poussoir 18. Ces mécanismes sont logés dans un panneau en caisson tel que celui référencé 5 sur la figure 3, dont la face 13 est tournée vers l'échelle (dont seul un barreau 2 est représenté à la figure 5b) et dans l'opercule 14 également réalisé sous forme d'un caisson.

Sur un support commun 21 logé dans l'opercule 14, la pédale 15 et la butée 16 sont montées pivotantes, la première pour pouvoir être enfoncée contre un organe de rappel et la seconde pour être maintenue en saillie au-dessus de l'extrémité de l'opercule par son propre organe de rappel. L'organe de rappel de la pédale 15 est par exemple dimensionné pour que la pédale 15 ne puisse être enfoncée que par l'exercice d'un effort relativement important (par exemple une vingtaine de daN) afin notamment d'éviter un enfoncement accidentel de la pédale 15 (et donc une ouverture intempestive de l'opercule 14) par l'utilisateur au moment de la descente de l'échelle ou pour éviter toute tentative d'ouverture à la main depuis le bas de l'échelle.

Aux figures 5 et 5a, laquelle isole le mécanisme de verrouillage de la condamnation, on voit que la pédale 15, en étant enfoncée, fait pivoter vers le haut, autour d'un axe fixe 22, un levier 23 qui agit sur l'extrémité d'un levier pivotant 24 dont l'autre extrémité enfonce vers le bas une tige 25 qui agit sur un autre levier 26, lui-même étant accouplé dans une serrure 27 au pêne P qu'il remonte pour le désengager d'une gâche non représentée portée par un barreau 2 de l'échelle. En relâchant l'enfoncement, des organes internes de rappel ramènent le mécanisme dans son état de verrouillage de la condamnation.

Le pêne P quart de tour, qui est normalement en saillie hors de la serrure, peut être rentré par action sur le barillet, au moyen d'une clé spécifique à l'utilisateur autorisé. Cette manœuvre du pêne par le barillet est assurée par une tringlerie 28 et est indépendante de la manœuvre du pêne P par la pédale 15.

En référence aux figures 5 et 5b, laquelle isole le mécanisme de retenue du panneau 5 de condamnation, le poussoir 18 est monté pivotant autour de l'axe fixe 20 et agit sur la tige 29, laquelle actionne en rotation le poussoir 30 autour d'un axe fixe 31. Le poussoir 30 fait coulisser une tige 32 qui fait pivoter la butée 16 autour d'un axe 33. Des organes de rappel interne à cette transmission placent la butée 16 en saillie par rapport à l'opercule 14.

L'utilisateur autorisé, devant la condamnation verrouillée, agit avec sa clé ou tout autre organe de manœuvre sur le barillet 19. La tringle 28 qui lui est associée, fait rentrer le pêne P dans la serrure 27. Le panneau 5 peut alors être écarté manuellement de l'échelle jusqu'à ce que la butée 16, glissant en s'escamotant sous un barreau 2 de celle-ci (ce barreau est appelé barreau d'arrêt par la suite pour le distinguer des autres) grâce à la pente qu'elle présente en partie supérieure, vienne refaire saillie derrière ce barreau et retienne le panneau écarté contre son organe de rappel 17. L'utilisateur franchit de manière confortable les barreaux ainsi découverts jusqu'à atteindre un barreau 2 au-dessus du barreau d'arrêt qui coopère avec la butée. Il peut alors aisément appuyer (directement ou par l'intermédiaire d'un mécanisme intercalaire) avec son pied sur la butée 16 qui peut alors repasser sous le barreau d'arrêt et laisser le panneau être rabattu par l'organe de rappel 17. La condamnation est alors reverrouillée, interdisant l'accès à quiconque ne possédant pas le moyen de manœuvre approprié du barillet 19.

A la descente, l'utilisateur trouve donc la condamnation active et l'opercule 14 engagé entre les barreaux 2. Par l'enfoncement de la pédale 15, qui pivote autour d'un axe fixe du support 21 situé à son extrémité la plus extérieure par rapport à l'opercule 14, il dégage le pêne P de sa gâche comme décrit ci-dessus et déverrouille donc le panneau 5 qu'il peut écarter avec son pied en repoussant l'opercule 14 au travers de l'échelle 1 jusqu'à obtenir l'enclenchement de la butée 16 à l'arrière du barreau d'arrêt. Il peut alors poursuivre sa descente jusqu'au sol. A cet instant, en agissant sur le poussoir 18, il actionne la transmission décrite ci-dessus dans le sens d'un effacement de la butée 16 à l'intérieur de l'opercule 14. Le panneau 5, ainsi libéré de sa retenue, rappelé par l'organe de rappel 17, revient se plaquer contre l'échelle et le pêne P s'enclencher dans sa gâche derrière un barreau 2.

Sur les figures 6 à 8, on retrouve une échelle 1, dépourvue de crinoline, équipée d'un panneau 5 formé d'un caisson et articulé à l'échelle 1 via des bras 8, 9 comme aux figures 3 et 4.

Dans ces modes de réalisation, le panneau 5 a une partie supérieure reliée à chacun des montants 8, 9 par un compas 40 comprenant une première bielle 40.1 ayant une extrémité articulée au montant 8, 9 et une extrémité opposée articulée à une extrémité d'une deuxième bielle 40.2 ayant une extrémité opposée articulée à un côté de la partie supérieure du panneau 5.

La première bielle 40.1 est prolongée au-delà de son articulation à la deuxième bielle 40.2 par un levier à l'extrémité libre duquel est accrochée une extrémité d'un organe de rappel 41 ayant une extrémité opposée accrochée à un ergot solidaire de l'extrémité de la deuxième bielle articulée au panneau 5. L'organe de rappel 41 tend à rabattre le panneau 5 contre l'échelle 1.

En référence à la figure 6, et selon le troisième mode de réalisation, l'extrémité supérieure du panneau 5 est pourvue d'un opercule 14 comme sur la figure 3. En revanche, l'échelle est verticale et non plus inclinée.

Dans les modes de réalisation des figures 7 et 8, les panneaux 5 ne comportent pas d'opercule 14 et mettent en œuvre un mécanisme un peu différent de manipulation du panneau 5 lorsque l'utilisateur se trouve sur l'échelle 1 au-dessus du panneau 5.

Ce mécanisme comprend une tringle 42 montée pour coulisser le long du montant 8 de l'échelle 1 parallèlement audit montant. La tringle 42 comprend une première extrémité 42.1 articulée à une première extrémité d'une troisième bielle 43 ayant une deuxième extrémité articulée en un point médian de la première bielle 40.1. La tringle 42 comprend une deuxième extrémité 42.2 associée à un organe de manœuvre.

Dans le mode de réalisation de la figure 7, l'organe de manœuvre est une pédale 44 actionnable par le pied de l'utilisateur lorsque ses pieds se trouvent sur un barreau 2 situé au-dessus du bord supérieur 5b du panneau 5.

Dans le mode de réalisation de la figure 8, l'organe de manœuvre est une poignée 45 actionnable par la main de l'utilisateur lorsque ses pieds se trouvent sur un barreau 2 situé au-dessus du bord supérieur 5b du panneau 5.

Dans les modes de réalisation des figures 7 et 8, la butée empêchant le rabattement du panneau 5 contre l'échelle 1, à l'encontre de l'effort de l'organe de rappel 41, n'est pas représentée. Cette butée peut par exemple être constituée par un verrou, un indexage en rotation de la poignée ou de la pédale...

Bien entendu l'invention n'est pas limitée aux modes de réalisation décrits mais englobe toute variante entrant dans le cadre de l'invention tel que défini par les revendications.
En particulier, il est possible d'avoir un panneau du type de celui des figures 1 et 2 avec un opercule comme celui de la figure 3 et, éventuellement, avec un mécanisme de verrouillage comme celui des figures 5, 5a, 5b.
Quel que soit le mode de réalisation, l'échelle peut être inclinée ou verticale, avec ou sans crinoline. Dans le cas d'une échelle verticale, on utilisera de préférence un opercule sensiblement horizontal.
Le pêne peut être relié à un loquet de verrouillage ou une serrure ou tout autre moyen de verrouillage.
L'organe de rappel peut être agencé pour maintenir le panneau 5 en position ouverte, notamment lorsque l'axe d'articulation est au-dessus du panneau 5.
L'opercule peut occuper tout ou partie de la section transversale de la crinoline. L'opercule peut être agencé pour s'étendre à l'extrémité inférieure de la crinoline ou à l'intérieur de celle-ci.
Dans certaines variantes de réalisation destinées notamment à satisfaire des exigence réglementaires ou normatives de sécurité comme par exemple celle qui impose que la condamnation soit maintenue en position ouverte, le dispositif, dans lequel le panneau est articulé à l'échelle en partie inférieure, est équipé d'un organe de rappel dudit panneau en position écartée de la face arrière de l'échelle.
Il est possible de prévoir un moyen de consignation du panneau en position ouverte, par exemple un cadenas engageable dans le compas articulé d'un côté à l'échelle et de l'autre au panneau pour maintenir le compas dans son état déplié.
La butée peut être agencée pour être escamotable dans un logement de l'opercule afin de ne pas blesser un opérateur qui tomberait sur l'opercule.

## Revendications

1. Dispositif de gestion de l'accès et de l'usage d'une échelle (1) s'étendant entre un niveau inférieur est un niveau supérieur protégé, dont l'accès inférieur est réglementé, comportant un moyen d'interdiction ou d'empêchement de l'usage d'au moins certains des barreaux de cette échelle formé par un panneau (5) et des moyens de sa liaison à l'échelle qui maintiennent le panneau, dans un premier état, appliqué contre une face de l'échelle opposée à sa face d'accès et dans un second état, éloigné de cette face de l'échelle, **caractérisé en ce que** les moyens de liaison du panneau à l'échelle comprennent une articulation (7, 10), ayant un axe parallèle aux barreaux (2) de l'échelle (1) et fixe par rapport à l'échelle, qui articule le panneau à l'échelle autour dudit axe et qui est éloignée, selon une direction longitudinale du panneau vers l'extérieur du panneau, du bord transversal (5a, 5b) du panneau (5) qui en est le plus proche.

2. Dispositif selon la revendication 1, **caractérisé en ce que** le panneau (5) est d'une forme telle qu'elle pour notamment constitue une obturation au moins partielle de l'espace inter-barreaux.

3. Dispositif selon la revendication 1 ou la revendication 2, **caractérisé en ce que** l'axe de l'articulation (10) du panneau (5) à l'échelle (1) se situe au-dessus du bord transversal (5b) supérieur du panneau (5).

4. Dispositif selon la revendication 1 ou la revendication 2, **caractérisé en ce que** l'axe de l'articulation (7) du panneau (5) à l'échelle (1) se situe au-dessous du bord transversal (5a) inférieur du panneau (5).

5. Dispositif selon la revendication 4, **caractérisé en ce que** le panneau (5) est pourvu en partie supérieure d'un opercule (14), de largeur inférieure à l'écartement des montants (3, 4) de l'échelle (1).

6. Dispositif selon la revendication 5, **caractérisé en ce que** la surface supérieure de l'opercule (14), lorsqu'il est engagé dans l'échelle (1), est sensiblement parallèle au sol de manière à fournir à l'utilisateur le même ressenti que lorsqu'il est au pied de l'échelle (1).

7. Dispositif selon la revendication 5 ou la revendication 6, **caractérisé en ce que** le panneau (5) est équipé d'un organe (17) de son rappel contre la face arrière de l'échelle (1) et d'un mécanisme (16) de retenue du panneau (5) dans son état écarté de l'échelle, porté par l'extrémité de l'opercule (14) éloignée du panneau (5) pour coopérer avec un élément (2) de l'échelle au voisinage duquel l'opercule traverse le plan de l'échelle (1).

8. Dispositif selon la revendication 7, **caractérisé en ce que** l'élément susdit est un barreau (2) sous lequel passe l'opercule (14).

9. Dispositif selon l'une des revendications 5 à 8, **caractérisé en ce que** le panneau (5) est équipé d'un pêne (P) quart de tour qui est normalement engagé dans une gâche portée par l'échelle (1), d'une clé de manœuvre du pêne agissant sur ce dernier par l'intermédiaire d'une transmission (19, 28), si la gâche est située sur l'échelle à un niveau inaccessible par l'utilisateur au pied de l'échelle et d'une pédale (15), portée par l'opercule (14), reliée au pêne par une tringlerie (23, 24, 25, 26) de transmission.

## Patentansprüche

1. Vorrichtung zur Verwaltung des Zugangs zu und der Verwendung einer Leiter (1), die sich zwischen einer unteren Ebene und einer geschützten oberen Ebene erstreckt und deren unterer Zugang reglementiert ist, enthaltend ein Sperr- oder Verhinderungsmittel, welches den Zugang zu mindestens manchen der Leitersprossen sperrt oder verhindert und aus einer Platte (5) sowie aus Verbindungsmitteln zur Verbindung der Platte mit der Leiter gebildet ist, welche dazu dienen, die Platte in einem ersten Zustand an einer der Zugangsseite entgegengesetzten Seite der Leiter angedrückt zu halten und in einem zweiten Zustand von besagter Seite der Leiter beabstandet zu halten, **dadurch gekennzeichnet, dass** die Verbindungmittel zur Verbindung der Platte mit der Leiter ein Gelenk (7, 10) umfassen, welches eine parallel zu den Sprossen (2) der Leiter (1) verlaufende und in Bezug auf die Leiter feststehende Achse aufweist und mit welchem die Platte um diese Achse herum an der Leiter angelenkt ist und welches von der ihm am nächsten gelegenen Querkante (5a, 5b) der Platte (5) in Plattenlängsrichtung nach außen hin beabstandet ist.

2. Vorrichtung nach Anspruch 1, **dadurch gekennzeichnet, dass** die Platte (5) derart ausgebildet ist, dass sie insbesondere den Zwischenraum zwischen den Sprossen zumindest teilweise verschließt.

3. Vorrichtung nach Anspruch 1 oder nach Anspruch 2, **dadurch gekennzeichnet, dass** sich die Achse des Gelenks (10) zur Anlenkung der Platte (5) an der Leiter (1) oberhalb der oberen Querkante (5b) der Platte (5) befindet.

4. Vorrichtung nach Anspruch 1 oder nach Anspruch 2, **dadurch gekennzeichnet, dass** sich die Achse des Gelenks (7) zur Anlenkung der Platte (5) an der Leiter (1) unterhalb der unteren Querkante (5a) der Platte (5) befindet.

5. Vorrichtung nach Anspruch 4, **dadurch gekennzeichnet, dass** die Platte (5) im oberen Bereich mit einer Sperrklappe (14) versehen ist, deren Breite geringer ist, als der Abstand zwischen den Holmen (3, 4) der Leiter (1).

6. Vorrichtung nach Anspruch 5, **dadurch gekennzeichnet, dass** die obere Fläche der Sperrklappe (14), wenn diese mit der Leiter (1) in Eingriff steht, im Wesentlichen parallel zu dem Boden verläuft, damit der Benutzer dasselbe Auftrittsgefühl wie am Fuß der Leiter (1) verspürt.

7. Vorrichtung nach Anspruch 5 oder nach Anspruch 6, **dadurch gekennzeichnet, dass** die Platte (5) mit einem Rückstellorgan (17) zum Zurückstellen der Platte gegen die Rückseite der Leiter (1) sowie mit einem Haltemechanismus (16) zum Fixieren der Platte (5) in ihrem von der Leiter beabstandeten Zustand ausgestattet ist, welcher von dem von der Platte (5) entfernten Ende der Sperrklappe (14) getragen wird, sodass er mit jenem Element (2) der Leiter zusammenwirkt, in dessen Nähe die Sperrplatte die Ebene der Leiter (1) durchquert.

8. Vorrichtung nach Anspruch 7, **dadurch gekennzeichnet, dass** es sich bei dem oben erwähnten Element um eine Sprosse (2) handelt, unterhalb welcher die Sperrplatte (14) eingeschoben wird.

9. Vorrichtung nach einem der Ansprüche 5 bis 8, **dadurch gekennzeichnet, dass** die Platte (5) ausgestattet ist: mit einem Vierteldreh-Riegel (P), der im Normalzustand in ein von der Leiter (1) getragenes Schließblech eingreift, mit einem Betätigungsschlüssel zur Betätigung des Riegels, der über ein Getriebe (19, 28) auf diesen einwirkt, wenn sich das Schließblech an der Leiter in einer Höhe befindet, die für den am Fuß der Leiter stehenden Benutzer nicht erreichbar ist, sowie mit einem Pedal (15), das von der Sperrklappe (14) getragen wird und über ein Übertragungsgestänge (23, 24, 25, 26) mit dem Riegel verbunden ist.

## Claims

1. Device for managing access to and use of a ladder (1) extending between a lower level and a protected upper level, lower access to said ladder being restricted, said device comprising a means for prohibiting or preventing the use of at least some of the rungs of said ladder that is formed of a panel (5) and means for connecting said panel to the ladder, which means hold the panel, in a first state, applied against a face of the ladder that is opposite the access face thereof and, in a second state, at a distance from said face of the ladder, **characterised in that** the means for connecting the panel to the ladder comprise a hinge (7, 10) which has an axis parallel to the rungs (2) of the ladder (1) and stationary with respect to the ladder and which hinges the panel to the ladder about said axis and which is at a distance, in a longitudinal direction of the panel outwards from the panel, from the transverse edge (5a, 5b) of the panel (5) closest to said hinge.

2. Device according to claim 1, **characterised in that** the panel (5) is of such a shape that it, in particular, at least partially blocks the inter-rung space.

3. Device according to claim 1 or claim 2, **characterised in that** the axis of the hinge (10) of the panel (5) to the ladder (1) is located above the upper transverse edge (5b) of the panel (5).

4. Device according to claim 1 or claim 2, **characterised in that** the axis of the hinge (7) of the panel (5) to the ladder (1) is located below the lower transverse edge (5a) of the panel (5).

5. Device according to claim 4, **characterised in that** the panel (5) is provided in the upper part with an operculum (14), of a width that is less than the spacing of the side rails (3, 4) of the ladder (1).

6. Device according to claim 5, **characterised in that** the upper surface of the operculum (14), when same is engaged in the ladder (1), is substantially parallel to the ground so as to provide the user with the same feeling as when they are at the bottom of the ladder (1).

7. Device according to claim 5 or claim 6, **characterised in that** the panel (5) is equipped with a member (17) for returning the panel against the rear face of the ladder (1) and with a mechanism (16) for holding the panel (5) in the state thereof at a distance from the ladder, which mechanism is supported by the end of the operculum (14) that is remote from the panel (5) in order to cooperate with an element (2) of the ladder in the vicinity of which the operculum crosses the plane of the ladder (1).

8. Device according to claim 7, **characterised in that** the above-mentioned element is a rung (2) under which the operculum (14) passes.

9. Device according to any of claims 5 to 8, **characterised in that** the panel (5) is equipped with a quarter-turn bolt (P) that is normally engaged in a strike plate supported by the ladder (1), with a key for manoeuvring the bolt that acts thereon via a transmission (19, 28) if the strike plate is located on the ladder at a level that is inaccessible to the user at the bottom of the ladder and with a pedal (15) that is supported by the operculum (14) and is connected to the bolt via a transmission linkage (23, 24, 25, 26).
